# FASCICULE DE BREVET EUROPEEN

(11) **EP 4 144 904 B1**
(45) Date de publication et mention de la délivrance du brevet: **23.07.2025**
(21) Numéro de dépôt: 22193309.6
(22) Date de dépôt: 31.08.2022
(51) Int. Cl.: D04H 18/02

(54) **INSTALLATION FORMANT AIGUILLETEUSE POUR AIGUILLETER UNE NAPPE OU UN VOILE DE FIBRES, NOTAMMENT NON TISSE**
NADELMASCHINE ZUM NADELN EINER FASERBAHN ODER EINES FASERVLIESES, INSBESONDERE EINES FASERVLIESES
NEEDLING MACHINE FOR NEEDLING A WEB OR A WEB OF FIBRES, IN PARTICULAR A NONWOVEN

(30) Priorité: 06.09.2021 FR 2109295
(43) Date de publication de la demande: 08.03.2023
(73) Titulaire: Andritz Asselin-Thibeau, 76500 Elbeuf (FR)
(72) Inventeur: DEMANGE, Frédéric, 76710 Montville (FR); DUMON, Jean-Philippe, 76500 Elbeuf (FR)
(74) Mandataire: Eidelsberg, Olivier Nathan

(56) Documents cités:
- EP-A1- 1 811 072
- EP-B1- 1 384 804

## Description

La présente invention se rapporte à une installation formant aiguilleteuse comportant une planche à aiguilles dont les aiguilles réalisent un mouvement de va et vient à l'intérieur d'une nappe ou d'un voile de fibres, notamment non tissé, passant devant elles, en vue de la ou le consolider. La présente invention se rapporte aussi à un procédé d'exploitation d'une installation de ce genre.

Dans les installations formant aiguilleteuse, on souhaite pouvoir augmenter toujours plus la cadence de production, et notamment éviter des interruptions intempestives de la ligne d'aiguilletage.

De EP 1811072 A1, il est connu une aiguilleteuse comportant une planche à aiguilles passant en va et vient à travers un voile de fibres qui se déplacent perpendiculairement aux aiguilles entre une plaque percée formant table support et une plaque percée formant débourreur, les percements étant traversés par les aiguilles. Des poussières de fibres s'accumulent sur l'une et/ou l'autre des deux plaques respectivement formant table support et débourreur qui entraînent des vibrations de l'aiguilleteuse et des moyens sont prévus pour contrôler en temps réel le fonctionnement de l'aiguilleteuse.

De EP 1384804 B1, il est connu une aiguilleteuse comportant une planche à aiguilles et deux plaques entre lesquelles passe une nappe de fibres à aiguilleter et des moyens d'élimination de fibres volantes par jets d'air par intermittence sur les faces extérieures des plaques.

La présente invention vise à surmonter les inconvénients de l'art antérieur en mettant à disposition une installation formant aiguilleteuse qui permet d'augmenter le débit de production de nappe ou voile consolidé, notamment en évitant des interruptions intempestives de la ligne.

Suivant l'invention, une installation est suivant la revendication 12.

Les inventeurs de la présente invention se sont rendus compte que des blocages de longue durée de la ligne sont souvent dus aux poussières de fibres qui s'accumulent entre les aiguilles sur la face de la planche dont elles font saillie, ces poussières, à force de s'accumuler, formant des amas qui peuvent causer la casse d'un ou plusieurs composants de l'installation, ce qui entraîne l'arrêt de l'installation pendant de longues durées, par exemple lorsque les aiguilles traversent une plaque formant débourreur, viennent frapper la plaque formant débourreur et la soumettre à des vibrations et/ou des déformations trop importantes causant la casse du débourreur, entraînant un blocage de longue durée de la ligne de production.

Ainsi, lorsque les moyens de surveillance détectent que beaucoup de poussières de fibres se sont accumulées sur la planche entre les aiguilles, l'utilisateur, ou de manière automatique, le système de commande de l'installation, peut intervenir pour nettoyer les interstices sur la planche entre les aiguilles avant qu'un blocage de longue durée de la ligne n'intervienne, et le débit et/ou la cadence de la ligne d'aiguilletage en est ainsi grandement améliorée.

Suivant un mode de réalisation avantageux, l'installation comporte en outre une plaque formant débourreur qui est percée d'un champ de trous traversant et qui est traversée par les aiguilles avant que celles-ci pénètrent dans le voile ou la nappe de fibres et les moyens de surveillance de la quantité de poussières de fibres accumulées comportent des moyens de surveillance, notamment de mesure, des vibrations et/ou des déformations de la plaque formant débourreur.

Suivant un premier mode de réalisation avantageux, les moyens de surveillance, notamment de mesure, des vibrations et/ou des déformations de la plaque formant débourreur comportent un capteur accéléromètre, notamment disposé sur la plaque formant débourreur.

Suivant un autre mode de réalisation favorable, les moyens de surveillance, notamment de mesure, des vibrations et/ou des déformations de la plaque formant débourreur comportent des moyens de surveillance, notamment de mesure, des contraintes exercées sur les points de fixation et/ou de support de la plaque formant débourreur.

Suivant un premier mode de réalisation, le mouvement des aiguilles s'effectue suivant une trajectoire rectiligne.

Suivant un autre mode de réalisation, le mouvement des aiguilles s'effectue suivant une trajectoire elliptique.

Suivant un perfectionnement, il est prévu des moyens d'alerte aptes à donner l'alerte lorsque la quantité de poussières de fibres accumulées surveillées, notamment l'épaisseur de la couche de poussières de fibres accumulées surveillée, notamment mesurée, dépasse une valeur seuil déterminée à l'avance.

En particulier, l'installation comporte une plaque formant débourreur qui est percée d'un champ de trous traversant et qui est traversée par les aiguilles avant que celles-ci pénètrent dans le voile ou la nappe de fibres et les moyens d'alerte donnent l'alerte lorsque la différence entre les vibrations et/ou déformations surveillées au cours du temps et les vibrations et/ou déformations à vide dépasse une valeur seuil déterminée à l'avance.

Suivant un mode de réalisation préféré de l'invention, les moyens de surveillance des vibrations et/ou des déformations de la plaque formant débourreur mesurent les déformations et/ou vibrations à vide de la plaque formant débourreur, appelées vibration et/ou déformation de référence, correspondant au cas où aucune poussière de fibres n'est présente entre les aiguilles, et il est prévu des moyens de comparaison aptes à comparer les vibrations et/ou déformations de la plaque formant débourreur mesurées par les moyens de surveillance au cours du temps aux vibrations et/ou déformations de référence.

Suivant un perfectionnement, il est prévu des moyens d'élimination des poussières de fibres sur la planche entre les aiguilles.

En particulier, on peut prévoir des moyens de commande, notamment électronique, qui actionnent les moyens d'alerte et/ou les moyens d'élimination des poussières lorsqu'il est détecté que la quantité de poussières de fibres, notamment l'épaisseur de la couche de poussières de fibres, dépasse une valeur seuil déterminée à l'avance, notamment lorsqu'il est détecté une variation des vibrations et/ou déformations de la plaque formant débourreur, notamment lorsqu'elles dépassent une valeur seuil.

Suivant un autre mode de réalisation, les moyens de surveillance comportent une caméra, notamment électronique, qui surveille la quantité de poussières de fibres, notamment l'épaisseur de la couche de poussières, formée sur la planche entre les aiguilles.

Suivant encore un autre mode de réalisation, les moyens de surveillance comportent une caméra, notamment électronique, qui surveille les déformations et/ou vibrations de la plaque formant débourreur.

La présente invention se rapporte aussi à un procédé d'exploitation d'une installation formant aiguilleteuse comportant une planche à aiguilles comportant un champ d'aiguilles et des moyens pour entraîner les aiguilles suivant un mouvement de va et vient, notamment dans la direction verticale, de sorte que les aiguilles, dans un sens du mouvement, pénètrent dans un voile ou une nappe de fibres, notamment non tissé, pour le ou la traverser suivant une direction transversale, notamment perpendiculaire, à la direction dans laquelle le voile ou la nappe de fibres se déplace en face des aiguilles, puis dans un deuxième sens du mouvement, ressortent de la nappe ou du voile de fibres, une quantité de poussières de fibres accumulées étant présente sur la planche entre les aiguilles, dans lequel :
- on surveille la quantité de poussières de fibres accumulées présente sur la planche entre les aiguilles, et
- lorsque la quantité de poussières de fibres accumulées surveillée dépasse une valeur seuil, on met en œuvre des moyens d'élimination des poussières de fibres accumulées sur la planche.

Suivant un mode de réalisation, la mise en œuvre des moyens d'élimination s'effectue après avoir fait cesser le fonctionnement de l'installation.

Suivant un autre mode de réalisation, la mise en œuvre des moyens d'élimination s'effectue automatiquement, sans faire cesser le fonctionnement de l'installation.

A titre d'exemple, on décrit maintenant un mode de réalisation de l'invention en se reportant aux dessins, dans lesquels :
La figure 1 est une vue de côté schématique d'une installation suivant l'invention ;
La figure 2 est une vue de côté schématique d'un autre mode de réalisation d'une installation suivant l'invention ;
La figure 3 est une vue de côté schématique d'encore un autre mode de réalisation d'une installation suivant l'invention ; et
La figure 4 est une vue de côté schématique d'encore un autre mode de réalisation d'une installation suivant l'invention.

A la figure 1, une installation d'aiguilletage comporte une planche 1, d'une face inférieure de laquelle font saillie des aiguilles 2 agencées suivant un champ d'aiguilles qui classiquement est réalisé suivant un motif dit aléatoire ou quasi aléatoire, la définition d'aléatoire ou quasi aléatoire étant bien connue dans le domaine.

Une colonne 3 verticale est solidaire de la planche à aiguilles et transmet à celle-ci un mouvement de va et vient qui lui est imparti par un système à bielle et manivelle (non représenté aux figures), l'entraînement de la colonne 3 étant réalisé à la figure de sorte à avoir un mouvement de va et vient vertical. Cependant, on pourrait prévoir un système d'entrainement différent, notamment faisant en sorte que les aiguilles aient un mouvement suivant une trajectoire elliptique, par exemple en prévoyant des moyens d'entrainement supplémentaires dans une direction transversale donnant aux aiguilles également une composante de déplacement transversale pour réaliser ainsi une trajectoire elliptique des aiguilles.

Un voile 5 ou une nappe de fibres, notamment non tissé, se déplace dans une direction horizontale, dite direction d'amenée, ou MD (Direction Machine) en face des aiguilles.

Des moyens de support, notamment sous la forme d'une table 6 support, supportent le voile ou la nappe pendant son déplacement, la table 6 support pouvant notamment être percée de trous en correspondance avec les aiguilles.

Une plaque 8 débourreur, par exemple sous la forme d'une tôle, percée de trous traversants suivant un motif correspondant à celui des aiguilles, est disposée entre la planche 1 à aiguilles et le voile ou la nappe de fibres. En particulier, les trous traversants du débourreur sont en correspondance avec les trous percés dans la table 6 support. Les aiguilles, comme il est classique dans le domaine, comportent des barbes.

Un capteur 9 accéléromètre est disposé solidaire de la plaque 8 et permet de mesurer l'accélération de la plaque 8 formant débourreur pour déterminer ainsi les vibrations et/ou déformations subies par cette plaque.

Cet accéléromètre 9 est relié à un système de commande 10 électronique qui permet d'afficher notamment les mesures réalisées par l'accéléromètre 9.

En outre, le système 10 de commande électronique comporte des moyens de mémorisation aptes à mémoriser les mesures de l'accéléromètre 9, notamment lorsqu'aucune poussière n'est présente entre les aiguilles sur la face inférieure de la planche. Le système 10 de commande électronique comporte en outre des moyens de comparaison aptes à comparer les mesures du capteur 9 au cours du temps et des mesures dites de référence correspondant à la mesure effectuée par le capteur lorsqu'aucune poussière n'est présente entre les aiguilles sur la face inférieure de la planche. Ainsi, en mesurant les déformations et/ou vibrations de la plaque formant débourreur, l'accéléromètre permet à l'utilisateur de surveiller l'épaisseur de la couche de poussières de fibres qui s'est accumulée sur la planche entre les aiguilles et de savoir ainsi lorsque cette épaisseur devient trop grande au point de menacer l'installation d'un blocage de longue durée en raison de la casse de certains de ses composants.

Le système 10 de commande peut en outre comporter des moyens d'alerte aptes à émettre une alerte, par exemple sonore, visuelle ou analogue, à l'attention de l'utilisateur lorsque la différence obtenue des moyens de comparaison varie, notamment lorsqu'elle dépasse un seuil déterminé à l'avance.

A la suite de cette alerte, l'utilisateur peut intervenir sur la planche à aiguilles pour la nettoyer, en évitant ainsi qu'un bourrage n'entraîne la casse de composants de la machine, ce qui est susceptible d'entraîner un temps de reprise de la ligne pour sa remise en marche beaucoup plus long que le temps d'un arrêt nécessaire pour simplement se débarrasser des poussières de fibres.

On peut prévoir des moyens d'élimination des amas de poussières de fibres, par exemple sous la forme d'une souffleuse 11 agencée de manière à envoyer un jet d'air entre les aiguilles.

Ces moyens d'élimination peuvent être actionnés par l'utilisateur lorsqu'une alerte est émise. On peut aussi prévoir que le système 10 de commande déclenche les moyens d'élimination lorsque la valeur de différence issue des moyens de comparaison varie, notamment dépasse une valeur seuil fixée à l'avance.

A la figure 2, il est représenté un autre mode de réalisation suivant l'invention, dans lequel des moyens de fixation de la plaque 8 formant débourreur sous la forme de tiges et/ou paliers 12 sont reliés à des jauges de contrainte 13 qui mesurent les forces appliquées en ces points de fixation de la plaque formant débourreur.

Suivant le même principe que dans le mode de réalisation de la figure 1, sachant que ces deux dispositifs de surveillance peuvent aussi être combinés pour former un troisième mode de réalisation, les jauges de contrainte, dans un premier temps, mesurent la force appliquée lorsqu'il n'y a aucune poussière sur la face inférieure de la planche 1, puis la force appliquée au cours du temps, et envoient leur mesure à un système de commande électronique qui réalise sur ces mesures le même traitement que celui effectué par le système 10 sur les mesures effectuées par l'accéléromètre dans le premier mode de réalisation. En particulier, on peut prévoir, dans ce mode de réalisation des moyens de comparaison, des moyens d'alerte et/ou des moyens d'élimination des poussières de fibres comme dans le premier mode de réalisation.

Suivant l'invention, on a décrit des modes de réalisation dans lesquels sont utilisées des jauges de contrainte et/ou un accéléromètre pour déterminer les déformations et/ou vibrations de la plaque formant débourreur.

Cependant, bien évidemment, sans sortir du domaine de l'invention, on pourrait utiliser d'autres systèmes, notamment une caméra électronique, un laser mètre ou tout autre moyen de surveillance de l'épaisseur de la couche de poussières de fibres accumulées sur la planche entre les aiguilles. On peut également mesurer avec une caméra électronique, un laser mètre ou analogue, les vibrations et/ou déformations de la plaque, et réaliser ainsi une surveillance de la quantité d'amas de poussière de fibres, notamment l'épaisseur, correspondante.

Ainsi, à la figure 3, il est représenté un mode de réalisation dans lequel une caméra 15 enregistre les vibrations et/ou déformations de la plaque 8 et les envoie au système 10, qui en fonction des valeurs enregistrées, et notamment de leur variation au-delà d'une valeur seuil déterminée à l'avance, déclenche une alerte et/ou déclenche une procédure soit manuelle d'élimination des poussières accumulées, notamment en arrêtant brièvement la ligne, soit automatique en actionnant des moyens d'élimination des amas de poussières.

Quant au mode de réalisation représenté à la figure 4, qui peut être mis en œuvre avec ou sans plaque formant débourreur, une caméra 16 enregistre l'épaisseur de la couche de poussières qui s'amoncelle entre les aiguilles sur la face inférieure de la planche et envoie ces informations au système 10, qui, de la même manière que dans les autres modes de réalisation, lorsque la valeur de l'épaisseur varie au-delà d'une valeur seuil, déclenche soit une procédure manuelle d'élimination des poussières accumulées, notamment en arrêtant brièvement la ligne, soit automatique en actionnant des moyens d'élimination des poussières.

## Revendications

1. Procédé d'exploitation d'une installation formant aiguilleteuse comportant une planche (1) à aiguilles comportant un champ d'aiguilles et des moyens (3) pour entraîner les aiguilles suivant un mouvement de va et vient, notamment dans la direction verticale, de sorte que les aiguilles, dans un sens du mouvement, pénètrent dans un voile (5) ou une nappe de fibres, notamment non tissé, pour le ou la traverser suivant une direction transversale, notamment perpendiculaire, à la direction dans laquelle le voile ou la nappe de fibres se déplace en face des aiguilles, puis dans un deuxième sens du mouvement, ressortent de la nappe ou du voile de fibres, une quantité de poussières de fibres accumulées étant présente sur la planche entre les aiguilles, dans lequel :
- on surveille (9 ; 13 ; 15 ; 16) la quantité de poussières de fibres accumulées présente sur la planche entre les aiguilles, et
- lorsque la quantité de poussières de fibres surveillée dépasse une valeur seuil, on met en œuvre des moyens d'élimination des poussières de fibres accumulées sur la planche.

2. Procédé suivant la revendication 1, **caractérisé en ce que** le voile ou la nappe de fibres est supportée lors de son déplacement en face des aiguilles par une table (6) support.

3. Procédé suivant la revendication 1 ou 2, **caractérisée en ce que** l'installation comporte une plaque (8) formant débourreur qui est percée d'un champ de trous traversant et qui est traversée par les aiguilles avant que celles-ci pénètrent dans le voile ou la nappe de fibres.

4. Procédé suivant la revendication 3, **caractérisée en ce que** des moyens de surveillance de la quantité de poussières de fibres accumulées sur la planche entre les aiguilles comportent des moyens (9 ; 13 ; 15) de surveillance des vibrations et/ou des déformations de la plaque formant débourreur.

5. Procédé suivant la revendication 4, **caractérisée en ce que** les moyens de surveillance des vibrations et/ou des déformations de la plaque formant débourreur comportent un capteur (9) accéléromètre.

6. Procédé suivant la revendication 4 ou 5, **caractérisée en ce que** les moyens de surveillance des vibrations et/ou des déformations de la plaque formant débourreur comportent des moyens (13) de surveillance des contraintes exercées sur les points (12) de fixation et/ou de support de la plaque formant débourreur.

7. Procédé suivant l'une des revendications 1 à 6, **caractérisée en ce qu'**il est prévu des moyens d'alerte aptes à donner l'alerte lorsque la quantité de poussières de fibres accumulées sur la planche entre les aiguilles dépasse une valeur seuil déterminée à l'avance.

8. Procédé suivant la revendication 7, **caractérisée en ce que** les moyens d'alerte donnent l'alerte lorsque la différence entre les vibrations et/ou déformations surveillées au cours du temps et les vibrations et/ou déformations à vide dépasse une valeur seuil déterminée à l'avance.

9. Procédé suivant l'une des revendications 7 ou 8, **caractérisée en ce qu'**il est prévu des moyens (10) de commande, notamment électronique, qui actionnent les moyens d'alerte et/ou les moyens d'élimination des amas de fibres lorsqu'il est détecté que la quantité de poussières de fibres accumulées dépasse une valeur seuil déterminée à l'avance, notamment lorsqu'il est détecté une variation des vibrations et/ou déformations de la plaque formant débourreur, notamment lorsqu'elles dépassent une valeur seuil.

10. Procédé suivant l'une des revendications précédentes, **caractérisée en ce que** le mouvement des aiguilles s'effectue suivant une trajectoire rectiligne.

11. Procédé suivant l'une des revendications 1 à 9, **caractérisée en ce que** le mouvement des aiguilles s'effectue suivant une trajectoire elliptique.

12. Installation mettant en œuvre le procédé suivant l'une des revendications précédentes.

## Patentansprüche

1. Verfahren zum Betreiben einer Nadelmaschine mit einer Nadelplatte (1) mit einem Nadelfeld und Mitteln (3) zum Antreiben der Nadeln in einer Hin- und Herbewegung, insbesondere in vertikaler Richtung, sodass die Nadeln in einer Bewegungsrichtung in einen Vliesstoff oder eine Vliesstoffbahn, insbesondere ein Faservlies, in einer zur Bewegungsrichtung des Vliesstoffs oder der Vliesstoffbahn - insbesondere senkrecht - verlaufenden Richtung eindringen und anschließend in einer zweiten Bewegungsrichtung wieder aus dem Vliesstoff oder der Vliesstoffbahn austreten, wobei sich auf der Nadelplatte zwischen den Nadeln eine Menge an angesammeltem Faserstaub befindet, wobei
- die auf der Nadelplatte zwischen den Nadeln vorhandene Menge an Faserstaub überwacht wird (9; 13; 15, 16), und
- bei Überschreiten eines Schwellenwerts der überwachten Faserstaubmenge Mittel zur Entfernung des angesammelten Faserstaubs auf der Nadelplatte eingesetzt werden.

2. Verfahren nach Anspruch 1, **dadurch gekennzeichnet, dass** der Vliesstoff oder die Vliesstoffbahn während ihrer Bewegung vor den Nadeln von einem Tisch (6) getragen wird.

3. Verfahren nach Anspruch 1 oder 2, **dadurch gekennzeichnet, dass** die Anlage eine Entstaubungsplatte (8) umfasst, die mit einem Feld durchgehender Löcher versehen ist und von den Nadeln durchquert wird, bevor diese in den Vliesstoff oder die Vliesstoffbahn eindringen.

4. Verfahren nach Anspruch 3, **dadurch gekennzeichnet, dass** die Mittel zur Überwachung der Menge an Faserstaub, der sich auf der Platte zwischen den Nadeln ansammelt, Mittel (9; 13; 15) zur Überwachung der Vibrationen und/oder Verformungen der Entstaubungsplatte umfassen.

5. Verfahren nach Anspruch 4, **dadurch gekennzeichnet, dass** die Mittel zur Überwachung der Vibrationen und/oder Verformungen der Entstaubungsplatte einen Beschleunigungssensor (9) umfassen.

6. Verfahren nach Anspruch 4 oder 5, **dadurch gekennzeichnet, dass** die Mittel zur Überwachung der Vibrationen und/oder Verformungen der Entstaubungsplatte Mittel (13) zur Überwachung der Spannungen umfassen, die auf die Befestigungs- und/oder Stützpunkte (12) der Entstaubungsplatte ausgeübt werden.

7. Verfahren nach einem der Ansprüche 1 bis 6, **dadurch gekennzeichnet, dass** Warnmittel vorgesehen sind, die geeignet sind, eine Warnung auszusenden, wenn die Menge des auf der Nadelplatte zwischen den Nadeln angesammelten Faserstaubs einen vorbestimmten Schwellenwert überschreitet.

8. Verfahren nach Anspruch 7, **dadurch gekennzeichnet, dass** die Warnmittel eine Warnung ausgeben, wenn die Differenz zwischen den zeitlich überwachten Schwingungen und/oder Verformungen und den Leerlaufschwingungen und/oder - verformungen einen vorbestimmten Schwellenwert überschreitet.

9. Verfahren nach einem der Ansprüche 7 oder 8, **dadurch gekennzeichnet, dass** Steuermittel (10), insbesondere elektronische Steuermittel, vorgesehen sind, die die Warnmittel und/oder die Mittel zur Beseitigung der Faserstaubansammlungen betätigen, wenn festgestellt wird, dass die Menge an angesammeltem Faserstaub einen vorbestimmten Schwellenwert überschreitet, insbesondere wenn eine Veränderung der Vibrationen und/oder Verformungen der Entstaubungsplatte festgestellt wird, insbesondere wenn sie einen Schwellenwert überschreiten.

10. Verfahren nach einem der vorhergehenden Ansprüche, **dadurch gekennzeichnet, dass** die Bewegung der Nadeln entlang einer geradlinigen Bahn erfolgt.

11. Verfahren nach einem der Ansprüche 1 bis 9, **dadurch gekennzeichnet, dass** die Bewegung der Nadeln entlang einer elliptischen Bahn erfolgt.

12. Anlage zur Durchführung des Verfahrens nach einem der vorhergehenden Ansprüche.

## Claims

1. Method for operating an installation forming a needle loom comprising a needle board (1) comprising a needle area and means (3) for driving the needles in a back-and-forth movement, in particular in the vertical direction, such that the needles, in one movement direction, penetrate a web (5) or lap of fibres, in particular nonwoven, to cross it in a direction that is transverse, in particular perpendicular, with respect to the direction in which the web or lap of fibres moves in front of the needles, then, in a second movement direction, leave the web or lap of fibres, a quantity of accumulated fibre dust being present on the board between the needles, in which :
- the quantity of accumulated fibre dust present on the board between the needles is monitored (9; 13; 15; 16), and
- if the quantity of fibre dust monitored exceeds a threshold value, means of removing the accumulated fibre dust on the board are put into operation.

2. Method according to claim 1, **characterised in that** the web or lap of fibres is supported as it moves in front of the needles by a support table (6).

3. Method according to either claim 1 or claim 2, **characterised in that** the installation comprises a plate (8) forming a stripper which is pierced by an area of through holes and which is passed through by the needles before they penetrate the web or lap of fibres.

4. Method according to claim 3, **characterised in that** the means of monitoring the quantity of accumulated fibre dust on the board between the needles comprise means (9; 13; 15) of monitoring vibrations and/or deformations of the plate forming the stripper.

5. Method according to claim 4, **characterised in that** the means of monitoring vibrations and/or deformations of the plate forming a stripper comprise an accelerometer sensor (9)

6. Method according to either claim 4 or claim 5, **characterised in that** the means of monitoring vibrations and/or deformations of the plate forming a stripper comprise means (13) of monitoring the stresses exerted on the fixing and/or support points (12) of the plate forming a stripper.

7. Method according to any of claims 1 to 6, **characterised in that** warning means are provided, said means being suitable for raising the alarm when the quantity of accumulated fibre dust on the board between the needles exceeds a threshold value set in advance.

8. Method according to claim 7, **characterised in that** the warning means raise the alarm if the difference between the vibrations and/or deformations monitored over time and the vibrations and/or deformations in the unloaded state exceeds a threshold value set in advance.

9. Method according to either claim 7 or claim 8, **characterised in that** control means (10) are provided, in particular electronic control means, which actuate the warning means and/or means for removing the piles of fibres when it has been detected that the quantity of accumulated fibre dust exceeds a threshold value set in advance, in particular if a change in the vibrations and/or deformations of the plate forming a stripper is detected, in particular if these exceed a threshold value.

10. Method according to any of the preceding claims, **characterised in that** the movement of the needles takes place according to a rectilinear trajectory.

11. Method according to any of claims 1 to 9, **characterised in that** the movement of the needles takes place according to an elliptical trajectory.

12. Installation implementing the method according to any of the preceding claims.
